# EUROPÄISCHE PATENTSCHRIFT

(11) **EP 2 718 216 B1**
(45) Veröffentlichungstag und Bekanntmachung des Hinweises auf die Patenterteilung: **04.01.2017**
(21) Anmeldenummer: 12726429.9
(22) Anmeldetag: 06.06.2012
(51) Int. Cl.: B65H 57/16

(54) **KABELFÜHRUNG FÜR IN KABELN ZUSAMMENGEFASSTE FASERN**
CABLE GUIDE FOR FIBRES THAT ARE COMBINED IN CABLES
CHEMIN DE CÂBLE POUR DES FIBRES RÉUNIES EN CÂBLES

(30) Priorität: 11.06.2011 DE 102011104062
(43) Veröffentlichungstag der Anmeldung: 16.04.2014
(73) Patentinhaber: Oerlikon Textile GmbH & Co. KG, 42897 Remscheid (DE)
(72) Erfinder: SCHRÖDER, Rolf, 63225 Langen (DE)
(74) Vertreter: dompatent von Kreisler Selting Werner - Partnerschaft von Patent- und Rechtsanwälten mbB
(86) Internationale Anmeldenummer: PCT/EP2012/060693
(87) Internationale Veröffentlichungsnummer: WO 2012/171837

(56) Entgegenhaltungen:
- WO-A2-2008/044241
- DE-B- 2 124 486
- FR-A1- 2 541 621
- GB-A- 441 333
- US-A- 3 168 390
- US-A- 3 220 666
- US-A- 3 734 374

## Beschreibung

Die Erfindung betrifft eine Kabelführung für in Kabeln zusammengefasste Fasern, insbesondere Karbonfasern nach Anspruch 1 sowie ein Verfahren zur Führung von in Kabeln zusammengefassten Fasern, insbesondere Karbonfasern, nach Anspruch 9.

Es sind Kabelführungen für in Kabeln zusammengefasste Fasern, insbesondere Endlosfasern, bekannt, die in Zugwerken Verwendung finden, die zum Beispiel in Faserstraßen zwischen einzelnen Bearbeitungsstationen angeordnet sind. In den Zugwerken werden die Kabel durch angetriebene Walzen geführt und in Transportrichtung in einer Transportebene transportiert. Die Kabelführung weist eine Vielzahl von Stiften auf, die die aus Fasern bestehenden Kabeln trennt. Die Stifte sind in einer Richtung, die parallel zu der Transportebene und im Wesentlichen orthogonal zu der Transportrichtung verläuft, nebeneinander angeordnet.

Die GB 441 333 A offenbart eine Kabelführung für Fasern, die in Transportrichtung auf einer Transportebene verlaufen. Die Kabelführung weist eine Vielzahl von einzelnen Stiften zum Trennen der aus Fasern bestehenden Kabel auf, wobei die Stifte bezogen auf die Transportrichtung der Kabel in Transportrichtung geneigt sind.

Die DE 2 124 486 offenbart einen Fadenleiter mit in einer ländlichen U-Profilschiene herausnehmbar eingesetzten Fadenführern mit seitlichen Schlitzen, wobei in der U-Profilschiene eine Halterung aus elastischem Material mit durch dich offene Seite der U-Profilschiene von außen zugänglichen, versetzt zueinander an geordneten Ausnehmungen vorgesehen ist, in welchen die Fadenführer herausnehmbar angeordnet sind.

Bei Kabeln aus besonders zerbrechlichen Fasern, wie zum Beispiel Karbonfasern, besteht jedoch das Problem, dass die Fasern in einer solchen Kabelführung leicht beschädigt werden können. Dies ist insbesondere von Nachteil, da es sich vorzugsweise um Endlosfasern handelt und durch eine solche Beschädigung der gesamte Prozess gestört wird.

Aufgabe der vorliegenden Erfindung ist es somit ein Zugwerk mit Kabelführung für in Kabeln zusammengefasste Fasern, insbesondere Karbonfasern zu schaffen, bei dem die Wahrscheinlichkeit der Beschädigung der Fasern reduziert ist.

Die Erfindung sieht in vorteilhafterweise vor, dass die Stifte bezogen auf die Transportrichtung der Kabel in Transportrichtung geneigt sind und mit der Transportebene ein Winkel zwischen 20° und 70° einschließen, wobei die Stifte an einer im Wesentlichen quer zur Transportrichtung verlaufenden Traverse einzeln lösbar befestigt sind, wobei die Traverse derart in Bezug zu der Transportebene angeordnet ist, dass die Stifte während des Betriebs einzeln auswechselbar sind, wobei die Traverse zumindest eine erste Wand aufweist, wobei die erste Wand im Wesentlichen orthogonal zu den Stiften verläuft, wobei die Stifte durch jeweils ein Loch in der ersten Wand der Traverse verlaufen und mit einem freien Ende auf der den Kabeln abgewandten Seite der ersten Wand an die Traverse mittels einer Klemmverbindung befestigt sind.

Dies hat den Vorteil, dass, wenn es beispielsweise zu einer Knotenbildung in den Kabeln kommt, die Kabel aufgrund der speziellen Anordnung der Stifte, d. h. dadurch, dass die Stifte bezogen auf die Transportrichtung der Kabel in Transportrichtung geneigt sind und mit der Transportebene ein Winkel zwischen 20° und 70° anschließen, die zu Kabel zusammengefasste Fasern mit den Knoten über die Stifte rutschen, so dass es zu keiner Beschädigung der Fasern kommen kann.

Die die Kabel führenden Stifte sind einzeln auswechselbar an der Traverse fixiert.

Die Erfindung hat den Vorteil, dass die Stifte von der Traverse gelöst werden können und die erste Wand die Person, die den Stift löst, schützt, so dass keine Hand in die Transportebene der Kabel gelangen kann.

Die Stifte können mit der Transportebene einen Winkel zwischen 30° und 50°, vorzugsweise 43° - 47°, insbesondere 45°, einschließen.

Die Stifte können federelastisch sein. Somit können die. Stifte aufgrund von Druck, die die Kabel bei zum Beispiel einer Knotenbildung in den Kabeln auf die Stifte ausüben, biegbar sind. Die Elastizität der Stifte ist derart ausgelegt, dass sie nicht bei regulärem Betrieb nachgeben, sondern nur, wenn der Druck von den Kabeln auf die Stifte deutlich höher ist als bei einem regulären Betrieb. Dies geschieht beispielsweise wenn sich Knoten in den Kabeln bilden. In reguläremBetrieb bedeutet, dass z.B. keine Knotenbildungen vorliegen.

Die Stifte können mittels einer Klemmverbindung an der Traverse befestigt sein.

Die Länge der Stifte kann derart gewählt sein, dass die Stifte die Transportebene queren und die Kabel trennen können und bei einem Auswechseln der Stifte, dass heißt bei einem Lösen von der Traverse, die Personen, die die Stifte auswechseln, nicht durch den Betrieb gefährdet werden.

Die Traverse kann als Hohlprofil ausgebildet sein.

Die als Hohlprofil ausgebildete Traverse kann einseitig offen sein. Die Traverse kann derart in Bezug zu den Kabeln angeordnet sein, dass die Traverse die Kabel nicht berührt. Dies hat den Vorteil, dass keine Reibung zwischen der Traverse und den Kabeln auftritt, so dass die empfindlichen Kabel zusätzlich geschützt sind.

Alternativ kann die Traverse eine Fläche aufweisen, auf welcher die durch Stifte geführten Fasern bzw. Filamente gleitend laufen. Es kann somit eine Kabelführung für eine Faserstraße, mit einer Traverse vorgesehen sein, über deren Länge verteilt einzelne Stifte aus der Traverse herausragend angeordnet sind, wobei zwischen jeweils benachbarten Stiften die zu Kabeln zusammengefassten Fasern bzw. Filamente laufen und wobei die Traverse eine Fläche aufweist, auf welcher die durch Stifte geführten Fasern bzw. Filamente gleitend laufen.

Die Traverse kann an ihren beiden Enden je eine Befestigung aufweisen, mittels der die Traverse parallel zu einer vorgesehenen Walze eines Zugwerks montierbar ist.

Die Traverse kann mehrere die Fasern bzw. Filamente tragenden Flächen aufweisen, so dass die Traverse in unterschiedlicher Orientierung zu den führenden Filamentkabeln bzw. Faserkabeln montierbar ist.

Die Traverse kann als ein Profilblech ausgebildet sein. Die mehreren Flächen können durch je eine Fläche des Profils gebildet sein.

Die Erfindung sieht ferner ein Verfahren zum Führen von in Kabeln zusammengefasste Fasern, insbesondere Carbonfasern vor, wobei dieses Verfahren die folgenden Schritte aufweist:
- Transportierten von zu Kabeln zusammengefasste Fasern in einer Transportebene in Transportrichtung,
- Trennen der aus Fasern bestehenden Kabeln durch eine Vielzahl von einzelnen Stiften, wobei die Stifte bezogen auf die Transportrichtung der Kabel in Transportrichtung geneigt sind und mit der Transportebene einen Winkel zwischen 20° und 70° einschließen, wobei die Stifte einzeln lösbar an einer im Wesentlichen quer zur Transportrichtung verlaufenden Traverse befestigt sind, so dass beschädigte Stifte während des laufenden Verfahrens durch neue Stifte ausgewechselt werden können.

Beschädigte Stifte können während des laufenden Betriebs durch neue Stifte ausgewechselt werden.

Im Folgenden wird unter Bezugnahme auf die Zeichnungen ein Ausführungsbeispiel der Erfindung näher erläutert.

Es zeigen schematisch:
- Fig. 1: eine perspektivische Darstellung eines Zugwerks mit Kabelführung,
- Fig. 2: eine schematische Darstellung der Anordnung der Zugwalzen und der Kabelführung,
- Fig. 3: eine vergrößerte Darstellung der Kabelführung,
- Fig. 4: eine perspektivische Ansicht der Kabelführung.

Fig. 1 zeigt eine perspektivische Darstellung eines Zugswerks 2 mit Kabelführung 1. Das Zugwerk kann beispielsweise in einer Faserstraße zwischen zwei Bearbeitungsstationen angeordnet sein. Das Zugwerk 1 weist ein Gestell 3 auf, in dem die Walzen 4, 6, 8, 10, 12, 13, 14 und 16 gelagert sind. Die Walzen 6, 8, 10 sind mittels nicht dargestellter Ketten- oder Riemenantrieb antreibbar. Eine der Walzen 12 wirkt mit einer Gegenwalze 13 zusammen, welche an ihrem beiden Enden verstellbar in dem Gestell 3 gelagert ist. Die Walzen des Zugwerks können auch Zugwalzen genannt werden.

In Fig. 2 sind die Walzen 4, 6, 8, 10, 12, 13, 14 und 16, die Kabelführung 1 sowie die in Kabeln zusammengefassten Fasern 24 schematisch dargestellt. Die Kabel weisen jeweils eine Vielzahl von Fasern auf. Ein Strang bzw. ein Bündel von Fasern bildet jeweils ein Kabel. Die Fasern sind vorzugsweise Endlosfasern. Die Endlosfasern können auch Filamente genannt werden.

Die in Kabeln zusammengefassten Fasern 24 werden durch das Zugwerk 2 mittels der Walzen transportiert. Am Ende des Zugwerks 2 ist eine Ausgangswalze 16 angeordnet. Die in Kabeln zusammengefassten Fasern 24 werden in Transportrichtung 22 weitertransportiert und verlaufen in einer Transportebene 24.

Im Bereich der Ausgangswalze 16 ist die Kabelführung 1 angeordnet.

Die Kabelführung 1 ist in Fig. 3 detaillierter dargestellt. Fig. 3 zeigt ein Schnitt durch die Kabelführung 1. Die Kabelführung weist eine Traverse 19 auf. Die Traverse 19 ist ein offenes Hohlprofil. Dieses offene Hohlprofil weist mehrere Wände 32, 18, 28, 29, 30 auf. Ebenso sind die zu Kabeln zusammengefassten Fasern 24 dargestellt, die in der Transportebene 26 in Transportrichtung 22 verlaufen.

Die Kabelführung 1 weist eine Vielzahl von einzelnen Stiften 20 zum Trennen der aus den Fasern bestehenden Kabel 24 auf.

Die Stifte 20 sind in die Fig. 3 in der Seitenansicht dargestellt. Die Stifte 20 sind in einer Richtung die parallel zu der Transportebene 26 und orthogonal zu der Transportrichtung 22 verläuft, nebeneinander angeordnet. Daher ist in Fig. 3 nur ein Stift in der Seitenansicht zu erkennen. Die einzelnen Stifte 20 verlaufen jeweils in eine Ebene, die jeweils orthogonal zu der Transportebene 26 verläuft. Die Stifte 20 sind derart angeordnet, dass sie die Transportebene 26 queren. Die Stifte bestehen vorzugsweise aus flexiblen Edelstahl.

Die Stifte 20 sind bezogen auf die Transportrichtung 22 der Kabel 24 in Transportrichtung 22 geneigt und schließen mit der Transportebene 26 einen Winkel α zwischen 20° und 70° ein. Dieser Winkel kann besonderes bevorzugt im Bereich zwischen 30° und 50°, vorzugsweise 45° sein. Dies hat den Vorteil, dass, sofern es zur Knotenbildung in den zu Kabeln zusammengefassten Fasern 24 kommt, diese Knoten über die Stifte 20 rutschen können und es somit nicht zu einer Beschädigung der zu Kabel zusammengefassten Fasern 24 kommt.

Zudem sind die Stifte 20 vorzugsweise federelastisch. Somit können die Stifte aufgrund von Druck, die die Kabel 24 bei einer Knotenbildung in den Kabeln 24 auf die Stifte 20 ausüben, biegbar sein. Die Federelastizität der Stifte 20 ist derart gewählt, dass sie bei regulärem Betrieb sich nicht verbiegen. Die Stifte sollen nur federelastisch nachgeben, wenn es in den zu Kabeln zusammengefassten Fasern 24 beispielsweise zu einer Knotenbildung kommt und aufgrund dieser Knotenbildung durch die in Kabel zusammengefassten Fasern 24 ein erhöhter Druck auf die Stifte ausgeübt wird.

Dies hat den zusätzlichen Vorteil, dass die Beschädigungsgefahr der zu Kabeln zusammengefassten Fasern zusätzlich reduziert wird.

Die Stifte 20 sind jeweils mittels einer Klemmeinrichtung bzw. Klemmverbindung 34 an der Traverse 19 befestigt. Die Traverse 19 weist eine erste Wand 18 auf, die für jeden Stift 20 eine durchgehende Bohrung 42 aufweist. Die Stifte 20 sind jeweils durch diese jeweilige Bohrung 42 gesteckt und gehalten. Die Bohrung 42 ist etwas größer im Durchmesser als der Durchmesser des jeweiligen Stiftes 20. Der Stift 20 ist zusätzlich durch ein Loch 44 in einer zweiten Wand 30 der Traverse 19 gesteckt.

Wenn es nun zu einer Beschädigung eines einzelnen Stiftes 20 während des Betriebes kommt, kann der einzelne beschädigte Stift 20 während des Betriebes ausgetauscht werden. Dazu kann der Stift 20 entweder nach Lösen der Klemmverbindung 34 durch die jeweiligen Löcher 42 bzw. 44 in der ersten bzw. in der zweiten Wand 18, 30 gezogen werden. Wenn der Stift 20 jedoch verbogen ist und somit nicht mehr durch das Loch 42 in der ersten Wand oder durch das Loch 44 in der zweiten Wand 30 gezogen werden kann, kann der einzelne Stift 20 entweder auf der Seite der ersten Wand 18, die den Kabeln zugewandt ist, mittels einer Zange abgetrennt werden oder in dem Hohlprofil der Traverse 19 zwischen der ersten Wand 18 und der zweiten Wand 30.

Die Traverse 19 ist somit derart im Bezug zu den Kabeln 24 angeordnet, dass die jeweiligen Stifte 20 während des Betriebes ausgewechselt werden können.

Die Klemmeinrichtung bzw. Klemmverbindung 34 ist beispielsweise ein Metallelement, dass ein sich verjüngenden Schlitz aufweist, mit dem das Metallelement auf den Stift 20 geschoben wird und dadurch, dass der Schlitz sich verjüngt, es zur einer Klemmwirkung kommt.

In Figur 4 ist die Traverse 19 dargestellt. Die Traverse 19 weist an den jeweiligen Enden jeweils eine Befestigungseinrichtung 40 auf, mit der die Traverse 19 an dem Gestell 3 befestigt werden kann, wobei die Traverse 19 achsparallel zu der Ausgangswalze 16 verläuft. Ebenso sind die Vielzahl der Stifte 20, die in der Traverse 19 befestigt sind, dargestellt. Der Übersichtlichkeit halber wurden in Figur 4 nur so viele Stifte 20 dargestellt, dass noch erkannt werden kann, dass es sich um einzelne Stifte 20 handelt. In der Realität werden eine größere Anzahl von Stiften 20 und diese mit einem geringeren Abstand voreinander an der Traverse angeordnet sein.

## Patentansprüche

1. Zugwerk (2) mit Kabelführung (1) für in Kabeln zusammengefasste Fasern,
insbesondere Karbonfasern, die in Transportrichtung (22) in einer Transportebene (26) verlaufen, wobei die Kabelführung
- eine Vielzahl von einzelnen Stiften (20) zum Trennen der aus Fasern bestehenden Kabeln (24) aufweist, wobei
- die Stifte bezogen auf die Transportrichtung der Kabel in Transportrichtung geneigt sind und mit der Transportebene einen Winkel zwischen 20° und 70° einschließen,
**dadurch gekennzeichnet,**
**dass** die Stifte an einer im Wesentlichen quer zur Transportrichtung verlaufenden Traverse (19) einzeln lösbar befestigt sind, wobei die Traverse derart in Bezug zu der Transportebene angeordnet ist, dass die Stifte während des Betriebs auswechselbar sind, wobei die Traverse zumindest eine erste Wand (18) aufweist, wobei die erste Wand im Wesentlichen orthogonal zu den Stiften verläuft, wobei die Stifte durch jeweils ein Loch (42) in der ersten Wand der Traverse verlaufen und mit einem freien Ende auf der den Kabeln abgewandte Seite der ersten Wand an der Traverse mittels einer Klemmverbindung (34) befestigt sind.

2. Zugwerk nach Anspruch 1, **dadurch gekennzeichnet, dass** die Stifte mit der Transportebene einen Winkel zwischen 30° und 50°, vorzugsweise 45°, einschließen.

3. Zugwerk nach Anspruch 1 oder 2, **dadurch gekennzeichnet, dass** die Stifte federelastisch sind, so dass die Stifte aufgrund von Druck, die die Kabel bei einer Knotenbildung in den Kabeln auf die Stifte ausüben, biegbar sind.

4. Zugwerk nach einem der Ansprüche 1 - 3, **dadurch gekennzeichnet, dass** die Stifte mittels einer Klemmverbindung an der Traverse befestigbar sind.

5. Zugwerk nach Anspruch 1, **dadurch gekennzeichnet, dass** die Traverse als Hohlprofil ausgebildet ist.

6. Zugwerk nach Anspruch 5, **dadurch gekennzeichnet, dass** die als Hohlprofil ausgebildete Traverse einseitig offen ist.

7. Zugwerk nach Anspruch 5 oder 6, **dadurch gekennzeichnet, dass** die Traverse derart in Bezug zu den Kabeln angeordnet ist, dass die Traverse die Kabel nicht berührt.

8. Zugwerk nach einem der Ansprüche 1-7, **dadurch gekennzeichnet, dass** die Traverse an ihren beiden Enden je eine Befestigung (40) aufweist, vermittels der die Traverse parallel zu einer vorgesehenen Walze des Zugwerkes montierbar ist.

9. Verfahren zum Führen von in Kabeln zusammengefasster Fasern, insbesondere Karbonfasern, durch
- Transportieren von Kabeln (24) in einer Transportebene (26) in Transportrichtung (22)
- Trennen der aus Fasern bestehenden Kabeln durch eine Vielzahl von einzelnen Stiften (20), wobei die Stifte bezogen auf die Transportrichtung der Kabel in Transportrichtung geneigt sind und mit der Transportebene einen Winkel zwischen 20° und 70° einschließen, **dadurch gekennzeichnet, dass** die Stifte einzeln lösbar an einer im Wesentlichen quer zur Transportrichtung verlaufenden Traverse (19) befestigt sind, so dass
beschädigte Stifte während des laufenden Verfahrens durch neue Stifte ausgewechselt werden können.

## Claims

1. A pulling unit (2) comprising a cable guide (1) for fibers combined into cables, particularly carbon fibers, said fibers extending in a transport direction (22) in a transport plane (26), said cable guide comprising
- a plurality of individual pins (20) for separating said cables (24) consisting of fibers, wherein
- said pins relative to the transport direction of the cables are inclined in the transport direction and together with the transport plane include an angle from 20° to 70°,
charactererized in
that the pins- are fastened, in a manner allowing them to be detached individually, on a traverse bar (19) extending substantially transversely to the direction of transport, wherein the traverse bar is arranged relative to the transport plane in a manner allowing the pins to be exchanged during operation, wherein the traverse bar comprises at least one first wall (18), said first wall extending substantially orthogonally to the pins, wherein the pins pass through a respective hole (42) in the first wall of the traverse bar and by a free end are fastened to the traverse bar via a clamping connection (34) on the side of the first wall facing away from the cables.

2. The pulling unit of claim 1, **characterized in that** the pins together with the transport plane include an angle from 30° to 50°, and preferably an angle of 45°.

3. The pulling unit of claim 1 or 2, **characterized in that** the pins are resilient so that the pins are bendable under the influence of pressure exerted by the cables onto the pins due to knot formation in the cables.

4. The pulling unit of any one of claims 1 to 3, **characterized in that** the pins can be fastened to the traverse bar by a clamping connection.

5. The pulling unit of claim 1, **characterized in that** the traverse bar is formed as a hollow profile.

6. The pulling unit of claim 5, **characterized in that** said traverse bar formed as a hollow profile is open on one side.

7. The pulling unit of claim 5 or 6, **characterized in that** the traverse bar is arranged relative to the cables in such a manner that the traverse bar does not touch the cables.

8. The pulling unit of any one of claims 1-7, **characterized in that** the traverse bar comprises, on both of its ends, a respective attachment means (40) by which the traverse bar can be mounted parallel to a provided roller of a pulling unit.

9. A method for the guidance of fibers combined into cables, particularly carbon fibers, by
- transporting of cables (24) in a transport plane (26) in transport direction (22),
- separating the cables consisting of fibers by a plurality of individual pins (20), said pins relative to the transport direction of the cables being inclined in the transport direction and together with the transport plane including an angle from 20° to 70°,
**characterized in that**
the pins are fastened, in a manner allowing them to be detached individually, on a traverse bar (19) extending substantially transversely to the direction of transport, so that damaged pins can be replaced by new pins during continued operation.

## Revendications

1. Mécanisme de traction (2) avec chemin de câbles (1) pour fibres réunis en câbles, en particulier des fibres de carbone, qui sont acheminés sur un plan de transport (26) dans la direction de transport (22), le chemin de câbles présentant
- une multitude de barrettes (20) individuelles destinées à la séparation des câbles (24) constitués de fibres,
- les barrettes étant inclinées dans la direction de transport, mesurées par rapport à la direction de transport des câbles, et formant avec le plan de transport un angle compris entre 20° et 70°,
**caractérisé en ce que**
les barrettes sont fixées à une traverse (19) de manière à pouvoir être libérées individuellement, laquelle traverse (19) s'étend, pour l'essentiel, perpendiculairement à la direction de transport, la traverse étant disposée de telle sorte, par rapport au plan de transport, que les barrettes peuvent être remplacées pendant le fonctionnement, la traverse présentant tout au moins une première paroi (18), où la première paroi s'étend pour l'essentiel de manière orthogonale par rapport aux barrettes, les barrettes s'étendant respectivement à travers un trou (42) dans la première paroi de la traverse et les barrettes étant fixées à la traverse, au moyen d'un raccord par serrage (34), par l'une de leurs extrémités libres se trouvant sur la face de la première paroi, laquelle face étant à l'opposé des câbles.

2. Mécanisme de traction selon la revendication 1, **caractérisé en ce que** les barrettes forment avec le plan de transport un angle compris entre 30° et 50°, de préférence de 45°.

3. Mécanisme de traction selon la revendication 1 ou 2, **caractérisé en ce que** les barrettes sont à ressort élastique, de telle sorte que les barrettes peuvent être recourbées sous l'effet de la pression que les câbles exercent sur les barrettes lors de la formation de noeuds dans les câbles.

4. Mécanisme de traction selon l'une des revendications 1 à 3, **caractérisé en ce que** les barrettes peuvent être fixées à la traverse au moyen d'un raccord par serrage.

5. Mécanisme de traction selon la revendication 1, **caractérisé en ce que** la traverse est conçue comme un profilé creux.

6. Mécanisme de traction selon la revendication 5, **caractérisé en ce que** la traverse conçue comme un profilé creux est ouverte sur une seule face.

7. Mécanisme de traction selon la revendication 5 ou 6, **caractérisé en ce que** la traverse est disposée de telle sorte qu'au regard des câbles, la traverse ne touche pas les câbles.

8. Mécanisme de traction selon l'une des revendications 1 à 7, **caractérisé en ce que** la traverse présente respectivement une fixation (40) au niveau de ses deux extrémités, au moyen de laquelle la traverse peut être montée parallèlement à un rouleau prévu du mécanisme de traction.

9. Procédé destiné au passage de fibres réunies en câbles, en particulier de fibres de carbone, par
- le transport de câbles (24) dans un plan de transport (26), dans la direction de transport (22)
- la séparation des câbles constitués de fibres par une multitude de barrettes (20) individuelles, les barrettes étant inclinées dans la direction de transport, mesurées par rapport à la direction de transport des câbles, et formant avec le plan de transport un angle compris entre 20° et 70°,
**caractérisé en ce que**
les barrettes sont fixées à une traverse (19) de manière à pouvoir être libérées individuellement, laquelle traverse (19) s'étend pour l'essentiel perpendiculairement à la direction de transport, de telle sorte que des barrettes endommagées peuvent être remplacées par des barrettes neuves pendant le procédé en cours.
